# FASCICULE DE BREVET EUROPEEN

(11) **EP 0 142 457 B1**
(45) Date de publication et mention de la délivrance du brevet: **15.10.1986**
(21) Numéro de dépôt: 84440050.7
(22) Date de dépôt: 13.11.1984
(51) Int. Cl.: B65B 61/24

(54) **Procédé pour former le fond d'un sachet en matière synthétique souple à partir d'un coussin rempli de liquide**
Verfahren zum Formen des Bodens eines Sacks aus flexiblem Kunststoffmaterial aus einem mit Flüssigkeit gefüllten Kissen
Method of shaping the bottom of a bag of flexible synthetic material starting from a cushion filled with a liquid

(30) Priorité: 15.11.1983 FR 8318254
(43) Date de publication de la demande: 22.05.1985
(73) Titulaire: SOCIETE GENERALE DES EAUX MINERALES DE VITTEL, F-88800 Vittel (Vosges) (FR)
(72) Inventeur: Gautier, Raoul, F-88800 Vittel (FR); Cazes, Michel, F-88800 Vittel (FR)
(74) Mandataire: Poupon, Michel

## Description

La présente invention a pour objet un procédé pour former le fond d'un sachet en matière synthétique souple à partir d'un coussin en matière synthétique rempli de liquide, et pour lui donner de la stabilité selon le préambule de la revendication 1. L'invention a également pour objet les sachets obtenus selon ce procédé et le dispositif pour sa mise en oeuvre.

Lors de la réalisation de récipients en matière synthétique souple, l'un des problèmes posés est celui de la stabilité du sachet, obtenue par une conformation spécifique du fond du sachet pour permettre sa pose sur une surface plane. De multiples structures ont été proposées et donnent satisfaction.

Ainsi par exemple, comme dans le document français 2314112 au nom de la demanderesse, le fond du sachet est conformé en W par pliage du film en matière synthétique avant remplissage.

De la même manière, le brevet français 2097845 propose de conformer le fond par soudure et découpe des angles formant oreilles après pliage du fond. Dans ces réalisations, il est impératif que le sachet soit vide.

Si le fond en W permet un travail en continu sur machine à cheminement horizontal, la structure du brevet 2097845 ne peut être obtenue de manière continue.

En outre, les deux réalisations proposées sont nécessairement réalisées à partir de sachets vides, à un stade donné de leur conformation.

Il en est de même du brevet US. 382 9007 qui propose une stabilisation par repliage latéral puis soudure. Ici également, il est impératif de travailler sur un sachet vide.

Le besoin se fait donc sentir d'un procédé permettant de réaliser en continu des sachets à fond plat, avec les mêmes avantages que le fond en W, tout en autorisant l'intervention sur un sachet rempli, à l'état intermédiaire d'un coussin, plus particulièrement pour un procédé de cheminement en vertical, conduisant à une succession de coussins à partir d'un boudin continu de film.

Conformément à l'invention, ce résultat est obtenu avec un procédé pour former le fond d'un sachet en matière synthétique souple, à partir d'un coussin en matière synthétique rempli de liquide, et pour lui donner de la stabilité, qui consiste à pincer chacun des deux coins inférieurs du coussin par une pince, à enrouler ledit coin sur lui-même autour de l'axe supportant la pince, selon un nombre déterminé de rotations, puis enfin, après immobilisation et retrait de la pince, à souder le rouleau ainsi formé.

On comprendra mieux l'invention à l'aide de la description ci-après d'un mode non limitatif de mise en oeuvre, en référence aux dessins annexés dans lesquels:
- la figure 1 est une vue schématique de la prise d'un coin d'un coussin par une pince,
- la figure 2 illustre l'enroulement du coin sur lui-même,
- la figure 3 illustre l'immobilisation avant retrait de la pince,
- la figure 4 illustre la soudure finale.

On fera tout d'abord référence à la figure 1:

Un coussin (1) rempli de liquide (2) est destiné à être conformé en sachet, à partir d'un cheminement continu vertical ou horizontal, en l'occurence de préférence vertical.

Pour conférer forme et stabilité au sachet, on envisage d'enrouler les deux coins (3,4) du coussin sur eux-mêmes de manière à former des rouleaux de stabilisation.

Pour ce faire, on saisit chacun des coins (3, 4) à l'aide d'une pince (5) solidaire en rotation d'un axe, représenté, entraîné par un moteur; les commandes d'ouverture et de fermeture de la pince sont à l'intérieur de l'axe. Un dispositif permet le dégagement de l'axe et de la pince après enroulement.

Lorsque le coin, par exemple (3), est pincé, on commande la rotation de l'axe et le coin s'enroule selon un enroulement (6) en chassant le liquide vers l'intérieur du sachet (figure 2).

Puis on commande l'arrêt de la rotation et on bloque le rouleau (6) en position, en appliquant une légère pression par une machoire (7, 8). On retire alors l'axe, et donc la pince (figure 3).

Enfin, on applique sur le rouleau (6) une chaleur de soudure, la machoire (7, 8) pouvant être, par exemple, une pince à souder (figure 4).

On réalise ainsi un fond de sachet délimité par deux rouleaux opposés qui confèrent la forme et la stabilité recherchées.

## Revendications

1. Procédé pour former le fond d'un sachet en matière synthétique souple à partir d'un coussin (1) en matière synthétique rempli de liquide, et pour lui donner de la stabilité, caractérisé en ce qu'il consiste à pincer chacun des deux coins inférieurs (3, 4) du coussin (1) par une pince (5), à enrouler ledit coin sur lui-même autour de l'axe supportant la pince, selon un nombre déterminé de rotations, puis enfin, après immobilisation et retrait de la pince, à souder le rouleau ainsi formé.

2. Dispositif pour la mise en oeuvre du procédé selon la revendication 1, caractérisé en ce qu'il comporte essentiellement une pince (5) solidaire d'un axe entraîné par un moteur et mobile en rotation avec ledit axe, ladite pince étant munie de commandes d'ouverture et de fermeture intérieures à l'axe, l'axe pouvant être dégagé latéralement après enroulement du coin (3,4).

## Patentansprüche

1. Verfahren zum Formen des Bodens eines Sackes aus flexiblem Kunststoffmaterial aus einem mit Flüssigkeit gefüllten Kissen (1) aus Kunststoffmaterial, um ihm Stabilität zu geben, dadurch gekennzeichnet, daß jede der beiden unteren Ecken (3, 4) des Kissens (1) in eine Zange (5) eingeklemmt und dann durch eine festgelegte Anzahl von Umdrehungen einer die Zange (5) haltenden Achse auf sich selbst gewickelt und daß schließlich nach Stillsetzen und Zurückziehen der Zange (5) die so gebildete Wickel (6) verschweißt wird.

2. Vorrichtung zur Durchführung des Verfahrens nach Anspruch 1, dadurch gekennzeichnet, daß sie im wesentlichen eine Zange (5) aufweist, welche mit einer von einem Motor drehbar angetriebenen Achse verbunden, daß die genannte Achse mit Öffnungs- und Schließsteuerungen innerhalb der Achse versehen ist und daß die Achse nach dem Aufrollen einer Ecke (3, 4) seitlich herausziehbar ist.

## Claims

1. A process for forming the bottom of a bag made of flexible synthetic material from a cushion (1) made of synthetic material and filled with liquid, and for giving the bag stability, this process involving gripping each of the two lower corners (3,4) of the cushion (1) by means of tongs (5), winding the said corner on itself about the pin supporting the tongs according to a specific number of revolutions, and then finally, after immobilization and removal of the tongs, welding the roll thus formed.

2. A device for carrying out the process as claimed in claim 1, which comprises essentially tongs (5) integral with a pin driven by a motor and movable in rotation together with the said pin, the said tongs being provided with an opening and closing control located inside the pin, and wherein the pin can be released laterally after the winding ot the corner (3,4).
